# EUROPÄISCHE PATENTSCHRIFT

(11) **EP 3 014 105 B1**
(45) Veröffentlichungstag und Bekanntmachung des Hinweises auf die Patenterteilung: **09.08.2017**
(21) Anmeldenummer: 14731623.6
(22) Anmeldetag: 18.06.2014
(51) Int. Cl.: F02M 61/14

(54) **KRAFTSTOFFINJEKTOR**
FUEL INJECTOR
INJECTEUR DE CARBURANT

(30) Priorität: 26.06.2013 DE 102013212321
(43) Veröffentlichungstag der Anmeldung: 04.05.2016
(73) Patentinhaber: Robert Bosch GmbH, 70442 Stuttgart (DE)
(72) Erfinder: WINTER, Joachim, 70825 Korntal-Muenchingen (DE); STADLER, Frank, 70469 Stuttgart-Feuerbach (DE)
(86) Internationale Anmeldenummer: PCT/EP2014/062889
(87) Internationale Veröffentlichungsnummer: WO 2014/206850

(56) Entgegenhaltungen:
- DE-A1-102004 049 277
- DE-A1-102009 010 876
- JP-A- 2010 101 255

## Beschreibung

### Stand der Technik

Die Erfindung betrifft einen Kraftstoffinjektor nach dem Oberbegriff des

### Anspruchs 1.

Ein derartiger Kraftstoffinjektor ist aus der DE 10 2012 219654 A1 der Anmelderin bekannt. Der bekannte Kraftstoffinjektor weist auf der dem Brennraum der Brennkraftmaschine zugewandten Seite ein das Injektorgehäuse des Kraftstoffinjektors radial umgebendes Dichtelement auf, das an einer das Injektorgehäuse ebenfalls radial umgebenden Hülse zum Positionieren des Dichtelements befestigt ist. Die Hülse liegt wiederum mit einem flanschartig radial umlaufenden Rand an einer Sitzfläche einer Aufnahmebohrung des Zylinderkopfs der Brennkraftmaschine auf. Das bekannte Dichtelement dient dazu zu vermeiden, dass Kondensat in den ringförmigen, dem Brennraum abgewandten Bereich zwischen der Aufnahmebohrung und dem Kraftstoffinjektor gelangt.

Aus der JP2010101255 ist ein Kraftstoffinjektor bekannt mit zwei separaten Dichtelementen.

Aus der EP 1 081 374 A2 ist darüber hinaus ein Kraftstoffinjektor bekannt geworden, dessen dem Brennraum zugewandte Seite an der Außenseite des Injektorgehäuses mit einer Beschichtung versehen ist, die zumindest im brennraumnahen Endbereich des Injektorgehäuses angeordnet bzw. ausgebildet ist. Die Beschichtung kann aus unterschiedlichem Material bestehen, das entweder eine bessere oder aber eine schlechtere Wärmeleitfähigkeit aufweist als das Material des Injektorgehäuses.

Aus der DE 101 25 943 A1 ist weiterhin ein Kraftstoffinjektor für Brennkraftmaschinen bekannt, bei dem der dem Brennraum zugewandte Abschnitt des Injektorgehäuses von einer Hülse umgeben ist. Die aus der genannten Schrift bekannte Hülse dient jedoch einzig und allein der Festigkeitssteigerung des Injektorgehäuses.

Die Tendenz bei Kraftstoffeinspitzsystemen geht aus Gründen der Effizienz und Schadstoffbelastung mehr und mehr zu hohen Systemdrücken. Die damit einhergehenden höheren Leistungsdichten im befeuerten als auch im gebremsten Betrieb führen dazu, dass der dem Brennraum der Brennkraftmaschine zugewandte Endbereich des Kraftstoffinjektors thermisch stärker belastet wird. In diesem Endbereich ist an der Innenseite des Injektorgehäuses der für die Funktion wichtige Sitzbereich zwischen dem Düsenkörper und der Düsennadel angeordnet. Die Tendenz zu den angesprochenen höheren Systemdrücken und damit höheren Temperaturen im Endbereich des Kraftstoffinjektors führt tendenziell zu einer zunehmenden thermisch-mechanischen Belastung des Kraftstoffinjektors im Endbereich. Wünschenswert sind daher Maßnahmen, die die Temperatursteigerung im Injektorendbereich (gemeint ist hierbei der Bereich, der auf der dem Brennraum der Brennkraftmaschine zugewandten Seite angeordnet ist) begrenzt bzw. ein möglichst guter Wärmeübergang von dem Injektorendbereich auf den Zylinderblock ermöglicht wird. Hierzu ist es auch wichtig zu wissen, dass der in der Aufnahmebohrung des Zylinderkopfs angeordnete, dem Brennraum der Brennkraftmaschine zugewandte Bereich des Kraftstoffinjektors mit radialem Abstand in der Aufnahmebohrung angeordnet ist, so dass eine Wärmeübertragung durch eine direkte Anlage dieses Bereichs üblicherweise nicht möglich ist. Der Wärmefluss findet daher bei den aus dem Stand der Technik bekannten Kraftstoffinjektoren von dem Injektorendbereich über einen Teilbereich der Länge des Injektorgehäuses bis in den Sitz- bzw. Auflagebereich im stufenbohrungsförmigen Abschnitt der Aufnahmebohrung statt, wo der Kraftstoffinjektor axial, üblicherweise unter Zwischenlage eines metallischen Dichtelements, mit dem Zylinderkopf verspannt ist.

### Offenbarung der Erfindung

Ausgehend von dem dargestellten Stand der Technik liegt der Erfindung die Aufgabe zugrunde, einen Kraftstoffinjektor nach dem Oberbegriff des Anspruchs 1 derart weiterzubilden, dass eine verringerte Temperaturbelastung des dem Brennraum zugewandten Injektorendbereichs ermöglicht wird. Diese Aufgabe wird erfindungsgemäß bei einem Kraftstoffinjektor mit den Merkmalen des Anspruchs 1 dadurch gelöst, dass ein dem Brennraum zugewandtes erstes Dichtelement axial zwischen dem Injektorgehäuse und einer zweiten Anlagefläche der Aufnahmeöffnung spannbar ist und dazu ausgebildet ist, den ringförmigen Bereich zwischen dem Injektorgehäuse und der Aufnahmebohrung auf der dem ersten Bereich des Injektorgehäuses abgewandten Seite des ersten Dichtelements abzudichten. Eine derartige Ausbildung ermöglicht in der allgemeinsten Form der Erfindung eine thermische Abschattung des ringförmigen Bereichs zwischen dem Injektorgehäuse und der Aufnahmebohrung im Zylinderkopf auf der dem Brennraum abgewandten Seite des ersten Dichtelements. Dadurch wird verhindert, dass die im Brennraum entstehenden Verbrennungsgase mit ihren relativ hohen Temperaturen in axialer Richtung bis in den Sitzbereich des Kraftstoffinjektors in der Aufnahmebohrung gelangen. Dadurch wird wiederum die thermische Belastung des für die Wärmeleitung zum zweiten Dichtelement maßgeblichen Bereichs des Injektorgehäuses reduziert, wodurch eine verbesserte Wärmeableitung des dem Brennraum zugewandten, insbesondere kuppenförmigen Endbereichs des Injektorgehäuses zur ersten Sitzfläche der Aufnahmeöffnung ermöglicht wird. Diese Abdichtung wird über die zweite Sitzfläche der Aufnahmeöffnung ermöglicht, die in der Einbauposition des Kraftstoffinjektors im direkten Anlagekontakt zum ersten Dichtelement angeordnet ist und somit den ringförmigen Bereich oberhalb des ersten Dichtelements abdichtet. Außerdem sind die beiden Dichtelemente an einem Bauteil in Form einer aus Metall bestehenden Dichthülse ausgebildet, sodass die Dichthülse auf der dem Brennraum der Brennkraftmaschine zugewandten Stirnseite einen konisch ausgebildeten ersten Dichtbereich als erstes Dichtelement aufweist, während der flanschförmig umlaufende Rand an der anderen Stirnseite der Dichthülse einen zweiten Dichtbereich bzw. ein zweites Dichtelement ausbildet. Eine derartige Ausbildung ermöglicht eine besonders einfache und sichere Montage des Kraftstoffinjektors.

Vorteilhafte Weiterbildungen des erfindungsgemäßen Kraftstoffinjektors sind in den Unteransprüchen aufgeführt.

Bei der Ausbildung der beiden Dichtelemente in Form einer Dichthülse ist es in konstruktiv bevorzugter Ausgestaltung vorgesehen, dass das erste Dichtelement als konisch ausgebildeter Wandabschnitt der Dichthülse ausgebildet ist. Eine derartige Ausbildung ermöglicht eine großflächige Abdichtung des oberhalb des ersten Dichtelements ausgebildeten ringförmigen Raums zwischen der Dichthülse und der Aufnahmeöffnung im Zylinderkopf. Insbesondere ist es vorgesehen, dass der Wandabschnitt auf der dem Brennraum zugewandten Seite des Zylinderkopfs einen Endbereich der Dichthülse ausbildet.

Eine weitere bevorzugte Ausgestaltung der Erfindung, die eine besonders einfache Montage bzw. unkritische Bauteiletolerierung hinsichtlich der Dimensionierung der Dichthülse sowie eine gute Wärmeübertragung vom Injektorgehäuse in den Zylinderkopf ermöglicht, sieht vor, dass die Dichthülse mit Ausnahme im Bereich des ersten Dichtelements mit radialem Abstand zum Injektorgehäuse angeordnet ist und einen derartigen Durchmesser aufweist, dass die Dichthülse in wärmeleitendem Kontakt zur Aufnahmeöffnung positionierbar ist.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt in:
- Fig. 1 und Fig. 2: einen einem Brennraum einer Brennkraftmaschine zugewandten Endbereich eines nicht erfindungsgemäßen Kraftstoffinjektors unter Verwendung unterschiedlicher erster Dichtelemente, jeweils im Längsschnitt,
- Fig. 3: ein gegenüber Fig. 2 abgewandeltes Ausführungsbeispiel, bei dem das erste Dichtelement zum Brennraum einen größeren axialen Abstand aufweist,
- Fig. 4: ein Ausführungsbeispiel unter Verwendung eines einen konischen Querschnitt aufweisenden ersten Dichtelements im Längsschnitt und
- Fig. 5: einen einem Brennraum einer Brennkraftmaschine zugewandten Endbereich eines erfindungsgemäßen Kraftstoffinjektors, bei dem die beiden Dichtelemente an einer Dichthülse ausgebildet bzw. angeordnet sind, ebenfalls im Längsschnitt.

Gleiche Elemente bzw. Elemente mit gleicher Funktion sind in den Figuren mit den gleichen Bezugsziffern versehen.
In den Figuren ist ein Teilbereich eines Zylinderkopfs 100 einer im Übrigen nicht dargestellten Brennkraftmaschine gezeigt. In dem Zylinderkopf 100 ist eine Aufnahmebohrung 101 zur Aufnahme eines Kraftstoffinjektors 10, insbesondere in Form eines Common-Rail-Injektors, ausgebildet. Die als Durchgangsbohrung ausgebildete Aufnahmebohrung 101 weist zumindest die drei, in den Figuren dargestellten Bohrungsabschnitte 102, 103 und 104 auf. Die drei Bohrungsabschnitte 102 bis 104 sind vorzugsweise jeweils zylindrisch ausgebildet, wobei im Übergangsbereich zwischen dem Bohrungsabschnitt 102 und Bohrungsabschnitt 103 eine erste, in Bezug zur Längsachse 11 des Kraftstoffinjektors 10 beispielhaft senkrecht angeordnete Anlagefläche 105, und zwischen den beiden Bohrungsabschnitten 103 und 104 eine zweite, in Bezug zur Längsachse 11 ebenfalls beispielhaft senkrecht angeordnete Anlagefläche 106 ausgebildet ist. Der Bohrungsabschnitt 102, der den geringsten Durchmesser der Bohrungsabschnitte 102 bis 104 aufweist, mündet unmittelbar in den Brennraum der Brennkraftmaschine.

Der Kraftstoffinjektor 10 weist ein metallisches Injektorgehäuse 15 mit wenigstens drei Bereichen 16 bis 18 auf. Der erste Bereich 16 bildet eine Düsenkuppe 19 mit wenigstens einer, in der Praxis jedoch mehreren Einspritzöffnungen 21 zum Einspritzen von Kraftstoff in den Brennraum der Brennkraftmaschine aus. Der erste Bereich 16 ist teilweise im ersten Bohrungsabschnitt 102 angeordnet und ragt mit seinem kuppenförmigen Ende in den Brennraum der Brennkraftmaschine hinein. Zum Einspritzen des Kraftstoffs in den Brennraum der Brennkraftmaschine ist innerhalb des Injektorgehäuses 15 in an sich bekannter Art und Weise eine in Richtung der Längsachse 11 des Kraftstoffinjektors 10 auf- und abbewegliche Düsennadel oder ähnliches angeordnet, die in ihrer abgesenkten Position die wenigstens eine Einspritzöffnung 21 verschließt und in einer angehobenen Position die wenigstens eine Einspritzöffnung 21 freigibt (nicht dargestellt). Die Betätigung der Düsennadel bzw. des Einspritzventilsglieds erfolgt ebenfalls auf an sich bekannte, und daher nicht näher beschriebene Art und Weise beispielsweise durch einen magnetischen Aktuator oder einen Piezoaktor.

Der zweite Bereich 17 ist innerhalb der beiden Bohrungsabschnitte 103 und 104 angeordnet, während der dritte Bereich 18 ausschließlich im dritten Bohrungsabschnitt 104 angeordnet ist.

Das Injektorgehäuse 15 ist in Wirkverbindung mit einer Düsenspannmutter 22 angeordnet, die das Injektorgehäuse 15 bzw. den Kraftstoffinjektor 10 unter Zwischenlage eines metallischen Dichtrings 23 axial gegen die zweite Anlagefläche 106 der Aufnahmebohrung 101 kraftbeaufschlagt. Der Dichtring 23 umfasst den zweiten Bereich 17 des Injektorgehäuses 15 vorzugsweise mit lediglich geringem radialen Spiel und weist einen Außendurchmesser auf, der im Wesentlichen dem Außendurchmesser des dritten Bereichs 18 des Injektorgehäuses 15 angepasst ist. Der Dichtring 23 dient einerseits der Positionierung des Kraftstoffinjektors 10 in der Aufnahmebohrung 101 des Zylinderkopfs 100, und andererseits der thermischen Kopplung bzw. Anbindung des Injektorgehäuses 15 an den Zylinderkopf 100. Hierzu ist der Dichtring 23 bevorzugt aus einem gut wärmeleitenden Material, zum Beispiel aus Kupfer, ausgebildet.

Im Übergangsbereich zwischen den beiden Bereichen 16 und 17 des Injektorgehäuses 15 ist eine Dichtung 25 in Form eines Kunststoffdichtrings, z.B. aus Viton bestehend, angeordnet. Die Dichtung 25 ist axial zwischen dem zweiten Bereich 17 des Injektorgehäuses 15 und der ersten Anlagefläche 105 in der Aufnahmebohrung 101 mit vorzugsweise lediglich relativ geringem radialen Spiel in der Aufnahmebohrung 101 angeordnet und über die Düsenspannmutter 22 derart axial in Richtung der Längsachse 11 des Kraftstoffinjektors 10 kraftbeaufschlagt, dass eine Abdichtung der Aufnahmebohrung 101 auf der dem Brennraum abgewandten Seite der Dichtung 25 ermöglicht wird. Beim axialen Verspannen der Dichtung 25 weitet diese sich auch radial auf, so dass in Abhängigkeit von der Durchmesser der Dichtung 25 und der Aufnahmebohrung 101 zusätzlich ggf. eine radiale Abdichtung zwischen der Dichtung 25 und der Aufnahmebohrung 101 ausgebildet sein kann. Die Durchmesser zwischen dem ersten Bereich 16 und dem ersten Bohrungsabschnitt 102 der Aufnahmebohrung 101 sind derart aufeinander abgestimmt, dass zwischen dem ersten Bereich 16 und dem ersten Bohrungsabschnitt 102 ein erster Radialspalt 27 ausgebildet ist. Weiterhin sind die Durchmesser des zweiten Bereichs 17 des Injektorgehäuses 15 und des zweiten Bohrungsabschnitts 103 der Aufnahmebohrung 101 derart aufeinander abgestimmt, dass zwischen dem zweiten Bereich 17 und dem zweiten Bohrungsabschnitt 103 ein zweiter Radialspalt 28 ausgebildet ist.

Die Dichtung 25 hat neben ihrer Funktion der Abdichtung des zweiten Radialspalts 28 zum Brennraum der Brennkraftmaschine hin ggf. die Funktion der Positionierung bzw. Zentrierung des Kraftstoffinjektors 10 in der Aufnahmebohrung 101.

Beim Betrieb des Kraftstoffinjektors 10 wird insbesondere die Düsenkuppe 19 bzw. der erste Bereich 16 des Injektorgehäuses 15 aufgrund seiner Nähe zum Brennraum thermisch stark beansprucht, d.h., dass der erste Bereich 16 gegenüber den anderen Bereichen 17, 18 des Injektorgehäuses 15 eine erhöhte Temperatur aufweist. Durch die Pfeile 29 und 30 ist der Wärmefluss von der Düsenkuppe 19 in den Bereich des Zylinderkopfs 100 dargestellt. Insbesondere erkennt man, dass, verursacht durch die beiden Radialspalte 27 und 28, der Wärmeübergang von dem ersten Bereich 16 des Injektorgehäuses 15 lediglich über den zweiten Bereich 17 und den dritten Bereich 18 bzw. über die Düsenspannmutter 22 und den Dichtring 23 in den Zylinderkopf 100 erfolgt.

Der in der Fig. 2 dargestellte Kraftstoffinjektor 10a unterscheidet sich von dem Kraftstoffinjektor 10 dadurch, dass anstelle einer aus Kunststoff bestehenden Dichtung 25 eine vorzugsweise aus gut wärmeleitendem Material bestehende Dichtung 25a verwendet wird. Die Dichtung 25a ist beispielhaft, jedoch nicht einschränkend, als Kupferring ausgebildet und ermöglicht zusätzlich einen direkten Wärmeübergang von dem ersten Bereich 16 bzw. der Düsenkuppe 19 des Injektorgehäuses 15 in den Zylinderkopf 100 in einem brennraumnahen Bereich, was durch die Pfeile 31 verdeutlicht sein soll.

Der Kraftstoffinjektor 10b gemäß der Fig. 3 unterscheidet sich von dem Kraftstoffinjektor 10a der Fig. 2 dadurch, dass die Dichtung 25b in Bezug auf die Längsachse 11 des Kraftstoffinjektors 10b von dem Brennraum zurückgerückt ist, d.h. näher in Richtung zum Dichtring 23 liegt. Dadurch wird zum einen tendenziell die thermische Belastung der Dichtung 25b reduziert, zum andern kann über die Position der Dichtung 25b der Wärmefluss durch die Dichtung (25b) beeinflusst bzw. abgestimmt werden. Weiterhin erkennt man, dass der erste Bohrungsabschnitt 102a eine größere axiale Länge aufweist als der Bohrungsabschnitt 102 bei den Kraftstoffinjektoren 10 und 10a. Ebenso ist der erste Bereich 16b des Kraftstoffinjektors 10b gegenüber den Kraftstoffinjektoren 10 und 10a verlängert ausgebildet.

Der Kraftstoffinjektor 10c der Fig. 4 ist prinzipiell mit dem Kraftstoffinjektor 10a vergleichbar. Anstelle einer flachen Dichtung 25a findet jedoch eine im Querschnitt konisch ausgebildete (metallische) Dichtung 25c Verwendung, die an entsprechend konisch bzw. schräg ausgebildeten Flächen 33 bzw. 34 am Kraftstoffinjektor 10c bzw. dem Injektorgehäuse 15 und der Aufnahmebohrung 101 ausgebildet sind. Die Dichtung 25c weist gegenüber der Dichtung 25a bei dem Kraftstoffinjektor 10a den Vorteil einer vergrößerten Anlagefläche an dem Kraftstoffinjektor 10c bzw. dem Zylinderkopf 100 auf, so dass ein besonders guter Wärmeübergang von dem Kraftstoffinjektor 10c auf dem Zylinderkopf 100 ermöglicht wird. Darüber hinaus ist durch die konische Form zusätzlich eine besonders gute Zentrierung des Kraftstoffinjektors 10c in der Aufnahmebohrung 101 möglich.

In der Fig. 5 ist ein erfindungsgemäßer Kraftstoffinjektor 10d dargestellt, bei dem die Funktion der Dichtung 25c sowie des Dichtrings 23 des Kraftstoffinjektors 10c der Fig. 4 durch ein einteiliges Bauteil in Form einer Dichthülse 35 realisiert werden. Die aus gut wärmeleitendem Material bestehende Dichthülse 35 weist auf der dem Brennraum der Brennkraftmaschine zugewandten Stirnseite einen konisch ausgebildeten ersten Dichtbereich 36 als erstes Dichtelement auf, während der flanschförmig umlaufende Rand an der anderen Stirnseite der Dichthülse 35 einen zweiten Dichtbereich 37 bzw. ein zweites Dichtelement ausbildet. Wesentlich ist noch, dass der Außendurchmesser der Dichthülse 35 im Bereich des zweiten Bohrungsabschnitts 103d derart auf den Durchmesser des Bohrungsabschnitts 103d abgestimmt ist, dass der Außenumfang der Dichthülse 35 an dem zweiten Bohrungsabschnitt 103d der Aufnahmebohrung 101 anliegt, so dass ein Wärmeübergang von der Düsenkuppe 19 über den ersten Dichtbereich 36 und
die Dichthülse 35 in den Bereich des zweiten Bohrungsabschnitts 103d des Zylinderkopfs 100 ermöglicht wird, was durch die Pfeile 38 verdeutlicht sein soll.

## Patentansprüche

1. Kraftstoffinjektor (10d), insbesondere Common-Rail-Injektor, mit einem Injektorgehäuse (15), das in eine Aufnahmeöffnung (101) eines Zylinderkopfs (100) einer Brennkraftmaschine einsetzbar ist und in der Einbauposition einen einem Brennraum der Brennkraftmaschine zugewandten ersten Bereich (16) aufweist, an den sich auf der dem Brennraum abgewandten Seite wenigstens ein im Durchmesser vergrößerter zweiter Bereich (17, 18) anschließt, wobei der erste Bereich (16) aus Metall besteht und auf der dem Brennraum zugewandten Seite radial von einem ersten Dichtelement (36) umgeben ist, das in den ringförmigen Raum zwischen dem ersten Bereich (16) des Injektorgehäuses (15) und der Aufnahmeöffnung (101) im Bereich eines ersten Bohrungsabschnitts (103d) der Aufnahmebohrung (101) einsetzbar ist, und mit einem zweiten Dichtelement (37), das an der dem Brennraum abgewandten Seite zwischen dem Injektorgehäuse (15) und einer Anlagefläche (106) der Aufnahmeöffnung (101) für das Injektorgehäuse (15) axial verspannbar ist, wobei das erste Dichtelement (36) axial zwischen dem Injektorgehäuse (15) und einer zweiten Anlagefläche (105) der Aufnahmeöffnung (101) spannbar ist und dazu ausgebildet ist, den ringförmigen Bereich zwischen dem Injektorgehäuse (15) und der Aufnahmebohrung (101) auf der dem ersten Bereich (16) abgewandten Seite des ersten Dichtelements (36) abzudichten, **dadurch gekennzeichnet,**
**dass** die beiden Dichtelemente (36, 37) an einem Bauteil in Form einer aus Metall bestehenden Dichthülse (35) ausgebildet sind, sodass die Dichthülse (35) auf der dem Brennraum der Brennkraftmaschine zugewandten Stirnseite einen konisch ausgebildeten ersten Dichtbereich (36) als erstes Dichtelement aufweist, während der flanschförmig umlaufende Rand an der anderen Stirnseite der Dichthülse (35) einen zweiten Dichtbereich (37) bzw. ein zweites Dichtelement ausbildet.

2. Kraftstoffinjektor nach Anspruch 1,
**dadurch gekennzeichnet,**
**dass** das erste Dichtelement (36) als konisch ausgebildeter Wandabschnitt der Dichthülse (35) ausgebildet ist.

3. Kraftstoffinjektor nach Anspruch 2,
**dadurch gekennzeichnet,**
**dass** der Wandabschnitt der Dichthülse (35) auf der dem Brennraum zugewandten Seite einen Endbereich der Dichthülse (35) ausbildet.

4. Kraftstoffinjektor nach einem der Ansprüche 1, 2 oder 3,
**dadurch gekennzeichnet,**
**dass** die Dichthülse (35) mit Ausnahme im Bereich des ersten Dichtelements (36) mit radialem Abstand zum Injektorgehäuse (15) angeordnet ist und einen derartigen Durchmesser aufweist, dass die Dichthülse (35) in wärmeleitendem Kontakt zur Aufnahmeöffnung (101) positionierbar ist.

## Claims

1. Fuel injector (10d), in particular common-rail injector, having an injector housing (15) which is insertable into a receiving opening (101) of a cylinder head (100) of an internal combustion engine and which, in the installed position, has a first region (16) facing towards a combustion chamber of the internal combustion engine, which first region is adjoined, on the side averted from the combustion chamber, by at least one second region (17, 18) of enlarged diameter, wherein the first region (16) is composed of metal and is radially surrounded, on the side facing towards the combustion chamber, by a first sealing element (36) which is insertable into the ring-shaped space between the first region (16) of the injector housing (15) and the receiving opening (101) in the region of a first bore section (103d) of the receiving bore (101), and having a second sealing element (37) which, on the side averted from the combustion chamber, can be clamped axially between the injector housing (15) and an abutment surface (106) of the receiving opening (101) for the injector housing (15), wherein the first sealing element (36) can be clamped axially between the injector housing (15) and a second abutment surface (105) of the receiving opening (101) and is designed to seal off the ring-shaped region between the injector housing (15) and the receiving bore (101) on that side of the first sealing element (36) which is averted from the first region (16),
**characterized**
**in that** the two sealing elements (36, 37) are formed on one component in the form of a sealing sleeve (35) composed of metal, such that the sealing sleeve (35), on the face side facing towards the combustion chamber of the internal combustion engine, has a conically formed first sealing region (36) as a first sealing element, whereas the flange-like encircling rim at the other face side of the sealing sleeve (35) forms a second sealing region (37) or a second sealing element.

2. Fuel injector according to Claim 1,
**characterized**
**in that** the first sealing element (36) is in the form of a conically formed wall section of the sealing sleeve (35).

3. Fuel injector according to Claim 2,
**characterized**
**in that** the wall section of the sealing sleeve (35) forms, on the side facing towards the combustion chamber, an end region of the sealing sleeve (35).

4. Fuel injector according to Claims 1, 2 or 3,
**characterized**
**in that** the sealing sleeve (35), other than in the region of the first sealing element (36), is arranged with a radial spacing to the injector housing (15) and has a diameter such that the sealing sleeve (35) can be positioned in thermally conductive contact with the receiving opening (101).

## Revendications

1. Injecteur de carburant (10d), en particulier injecteur à rampe commune, comprenant un boîtier d'injecteur (15) qui peut être inséré dans une ouverture de réception (101) d'une culasse (100) d'un moteur à combustion interne et qui présente, dans la position d'installation, une première région (16) tournée vers une chambre de combustion du moteur à combustion interne, à laquelle se raccorde, du côté opposé à la chambre de combustion, au moins une deuxième région (17, 18) de plus grand diamètre, la première région (16) se composant de métal et étant entourée radialement, du côté tourné vers la chambre de combustion, par un premier élément d'étanchéité (36), lequel peut être inséré dans l'espace annulaire entre la première région (16) du boîtier d'injecteur (15) et l'ouverture de réception (101) dans la région d'une première portion d'alésage (103d) de l'alésage de réception (101), et comprenant un deuxième élément d'étanchéité (37) qui peut être inséré axialement au niveau du côté opposé à la chambre de combustion entre le boîtier d'injecteur (15) et une surface d'appui (106) de l'ouverture de réception (101) pour le boîtier d'injecteur (15), le premier élément d'étanchéité (36) pouvant être serré axialement entre le boîtier d'injecteur (15) et une deuxième surface d'appui (105) de l'ouverture de réception (101) et étant réalisé de manière à étanchéifier la région annulaire entre le boîtier d'injecteur (15) et l'alésage de réception (101) du côté du premier élément d'étanchéité (36) opposé à la première région (16),
**caractérisé en ce que**
les deux éléments d'étanchéité (36, 37) sont réalisés au niveau d'un composant en forme de douille d'étanchéité (35) se composant de métal, de telle sorte que la douille d'étanchéité (35) présente, du côté frontal tourné vers la chambre de combustion du moteur à combustion interne, une première région d'étanchéité réalisée sous forme conique (36) en tant que premier élément d'étanchéité, tandis que le bord périphérique en forme de bride au niveau de l'autre côté frontal de la douille d'étanchéité (35) constitue une deuxième région d'étanchéité (37) ou un deuxième élément d'étanchéité.

2. Injecteur de carburant selon la revendication 1,
**caractérisé en ce que** le premier élément d'étanchéité (36) est réalisé sous forme de portion de paroi de la douille d'étanchéité (35) réalisée sous forme conique.

3. Injecteur de carburant selon la revendication 2,
**caractérisé en ce que** la portion de paroi de la douille d'étanchéité (35) du côté tourné vers la chambre de combustion constitue une région d'extrémité de la douille d'étanchéité (35).

4. Injecteur de carburant selon l'une quelconque des revendications 1, 2 ou 3,
**caractérisé en ce que** la douille d'étanchéité (35), à l'exception de la région du premier élément d'étanchéité (36), est disposée à une distance radiale du boîtier d'injecteur (15) et présente un diamètre tel que la douille d'étanchéité (35) puisse être positionnée en contact de conduction thermique avec l'ouverture de réception (101).
